# FASCICULE DE BREVET EUROPEEN

(11) **EP 1 678 349 B1**
(45) Date de publication et mention de la délivrance du brevet: **07.11.2012**
(21) Numéro de dépôt: 04817090.6
(22) Date de dépôt: 28.09.2004
(51) Int. Cl.: C25C 3/12, C25C 3/16

(54) **DISPOSITIF ET PROCEDE DE RACCORDEMENT D'ANODES INERTES DESTINEES A LA PRODUCTION D'ALUMINIUM PAR ELECTROLYSE IGNEE**
VORRICHTUNG UND VERFAHREN ZUM VERBINDEN VON INERTEN ANODEN ZUR HERSTELLUNG VON ALUMINIUM DURCH SCHMELZFLUSSELEKTROLYSE
DEVICE AND METHOD FOR CONNECTING INERT ANODES FOR THE PRODUCTION OF ALUMINIUM BY FUSED-SALT ELECTROLYSIS

(30) Priorité: 30.09.2003 FR 0311444
(43) Date de publication de la demande: 12.07.2006
(73) Titulaire: ALUMINIUM PECHINEY, 38340 Voreppe (FR)
(72) Inventeur: LAMAZE, Airy-Pierre, F-38140 Reaumont (FR)
(74) Mandataire: Malcoiffe, Julien
(86) Numéro de dépôt international: PCT/FR2004/002451
(87) Numéro de publication internationale: WO 2005/033368

(56) Documents cités:
- US-A- 4 456 517
- US-A- 4 495 049
- US-A1- 2001 037 946
- US-B1- 6 264 810

## Description

### Domaine de l'invention

L'invention concerne la production d'aluminium par électrolyse ignée. Elle concerne plus particulièrement les anodes utilisées pour cette production et le raccordement électrique de ces anodes à des conducteurs d'amenée de courant.

### Etat de la technique

L'aluminium métal est produit industriellement par électrolyse ignée, à savoir par électrolyse de l'alumine en solution dans un bain à base de cryolithe fondue, appelé bain d'électrolyte, notamment selon le procédé bien connu de Hall-Héroult. L'électrolyse est réalisée dans des cellules comportant un creuset en matériau réfractaire apte à contenir l'électrolyte, au moins une cathode et au moins une anode.

Le courant d'électrolyse, qui circule dans l'électrolyte par l'intermédiaire des anodes et des cathodes, opère les réactions de réduction de l'aluminium et permet également de maintenir, par effet Joule, le bain d'électrolyte à la température de fonctionnement visée, qui est typiquement de l'ordre de 950 °C. La cellule d'électrolyse est régulièrement alimentée en alumine de manière à compenser la consommation en alumine produite par les réactions d'électrolyse.

Dans la technologie standard, les anodes sont en matériau carboné et sont consommées par les réactions de réduction de l'aluminium. La consommation du matériau carboné libère des quantités importantes de dioxyde de carbone.

Les contraintes environnementales et les coûts associés à la fabrication et à l'utilisation des anodes en matériau carboné ont, depuis de nombreuses décennies, conduit les producteurs d'aluminium à rechercher des anodes en matériaux non-consommables, dites « anodes inertes ». Plusieurs matériaux ont été proposés, notamment des matériaux céramiques (tels que SnO₂ et des ferrites), des matériaux métalliques et des matériaux composites, tels que les matériaux - connus sous la dénomination « cermet » - contenant une phase céramique et une phase métallique (notamment des ferrites de nickel contenant une phase métallique à base de cuivre).

Les problèmes rencontrés dans le développement des anodes inertes pour la production d'aluminium par électrolyse résident non seulement dans le choix et la fabrication du matériau constitutif de l'anode, mais également dans le raccordement électrique entre chaque anode et le ou les conducteurs destinés à l'alimentation électrique de la cellule d'électrolyse. Plusieurs procédés et dispositifs de raccordement ont été proposés pour les anodes inertes.

Le brevet US 4 500 406 propose d'utiliser une anode possédant une partie active, une partie métallique, apte au raccordement, et un gradient de composition entre la partie active et la partie métallique. Le brevet US 4 541 912 décrit un assemblage formé par compression isostatique à chaud d'un matériau cermet sur un substrat conducteur métallique. Ces solutions rendent plus difficile l'élaboration de l'anode et imposent des contraintes sur les paramètres de cuisson de la partie active de l'anode.

Le brevet américain US 4 623 555 décrit la formation d'un raccordement à l'aide d'un gradient de composition formé par pulvérisation plasma. Cette solution nécessite une parfaite maîtrise du procédé de formation de la couche intermédiaire et impose une étape supplémentaire complexe.

Les brevets US 4 468 298, US 4 468 299 et US 4 468 300 décrivent des joints formés par soudure diffusion, friction ou autre. Le brevet US 4 457 811 décrit un raccordement comportant une ou plusieurs lames élastiques soudées sur la surface intérieure ou extérieure d'une anode. Ces solutions nécessitent une réduction chimique de la surface de contact avant la formation des joints, ce qui complique considérablement la fabrication des anodes. Ces solutions présentent également l'inconvénient de compliquer l'assemblage des raccordements électriques.

Les brevets américains US 4 357 226 et US 4 840 718 décrivent des racordements mécaniques applicables à des ensembles d'anodes pleines. Ces modes de raccordement sont complexes.

Les brevets américains US 4 456 517, US 4 450 061, US 4 609 249 et US 6 264 810 décrivent des raccordements mécaniques applicables à des anodes possédant une cavité centrale. Ces raccordements sont sensibles à l'évolution des propriétés mécaniques de ses éléments constitutifs lors de l'utilisation des anodes et introduisent des tensions mécaniques entre l'anode et les pièces métalliques. En outre, ces solutions sont sensibles à l'atmosphère ambiante corrosive des cellules d'électrolyse. Afin de pallier cette difficulté, certains de ces brevets proposent également d'ajouter des écrans et/ou des matériaux inertes de remplissage. Ces moyens de protection complémentaires compliquent la réalisation des raccordements et la rendent plus coûteuse. La solution proposée par le brevet US 6 264 810 présente l'inconvénient supplémentaire de nécessiter un grand nombre de pièces distinctes qui doivent maintenir leurs caractéristiques mécaniques sur une longue période de temps.

La demanderesse a donc recherché des solutions pour éviter les inconvénients de l'art antérieur.

### Description de l'invention

L'invention a pour objet un assemblage anodique destiné à une cellule de production d'aluminium par électrolyse ignée et comprenant :
- au moins une anode inerte en forme de poche, de longueur L, comportant une cavité, une extrémité ouverte comportant une ouverture, une paroi entourant la
- au moins un conducteur de raccordement destiné à l'alimentation électrique de l'anode comportant une extrémité de raccordement, et au moins un moyen de raccordement mécanique apte à coopérer avec le ou les moyens de raccordement mécaniques de l'anode de manière à établir une liaison mécanique lâche entre le conducteur et l'anode ;
- au moins un joint métallique brasé ou au moins un matériau de brasage susceptible de former un joint métallique brasé par brasage en tout ou partie en cours d'utilisation, ledit joint étant situé entre tout ou partie d'an moins une surface de l'extrémité ouverte de l'anode et tout ou partie d'au moins une surface de l'extrémité de raccordement du conducteur.

L'utilisation d'une liaison mécanque lâche entre le conducteur et l'anode permet d'éviter des tensions mécaniques au niveau de la partie de l'anode inerte qui sert au raccordement mécanique.

Dans un mode de réalisation avantageux de l'invention, ledit joint brasé est susceptible de se consolider au cours de l'utilisation dudit ensemble dans une cellule de production d'aluminium par électrolyse. A cette fin, il comporte avantageusement au moins un élément choisi parmi l'aluminium, l'argent, le cuivre, le magnésium, le manganèse, le titane et le zinc.

L'anode prend typiquement la forme d'une poche cylindrique, ou "doigt de gant", dont la surface extérieure de l'extrémité fermée est arrondie, ou quadrangulaire arrondie dont les angles de la surface extérieure de l'extrémité fermée sont arrondis. Ces formes permettent d'éviter les disparités de densité de courant locale en utilisation, lorsque l'extrémité fermée est immergée dans un bain d'électrolyte à base de sel fondu.

La demanderesse a noté que les modes de raccordement connus, qui amènent le courant électrique directement au centre ou à proximité de la partie immergée dans le bain, entraînent une mauvaise répartition des lignes de courant, notamment dans les anodes ayant la forme d'une poche. Elle a également noté que cette répartition des lignes de courant pouvait conduire à des densités de courant trop faibles à certains endroits (c'est-à-dire typiquement inférieures à environ 0,5 A/cm²), ce qui favorise localement la corrosion, et trop fortes à d'autres endroits (c'est-à-dire typiquement supérieures à 1,5 A/cm², voire supérieures à 2,5 A/cm²), ce qui accélère localement la dégradation par dissolution électrochimique.

La demanderesse a eu l'idée d'utiliser un joint brasé qui se consolide lors d'un traitement thermique, soit (en tout ou partie) avant l'utilisation de l'assemblage dans une cellule d'électrolyse, soit (en tout ou partie) in situ lors de l'utilisation de l'assemblage dans une cellule d'électrolyse. Le joint brasé permet d'éviter de mettre sous tension mécanique la partie de l'anode inerte qui sert au raccordement mécanique. Le joint brasé permet d'obtenir une liaison mécanique et électrique commune et efficace, ce qui simplifie considérablement le procédé de fabrication. Ce type de joint est avantageux par le fait qu'il autorise l'utilisation d'un assemblage mécanique qui est dimensionné de manière à être suffisant pour assurer un maintien mécanique temporaire satisfaisant de l'anode jusqu'à la consolidation du joint brasé, mais pas nécessairement suffisant pour assurer la totalité des besoins mécaniques du raccordement requis en cours d'utilisation, car la consolidation du joint brasé apporte le complément de tenue mécanique requis en utilisation.

L'invention a également pour objet un procédé de fabrication des assemblages anodiques selon l'invention.

L'invention a encore pour objet l'utilisation d'au moins un assemblage anodique selon l'invention, ou obtenu par le procédé de fabrication de l'invention, pour la production d'aluminium par électrolyse ignée.

L'invention a encore pour objet une cellule de production d'aluminium par électrolyse ignée comportant au moins un assemblage anodique selon l'invention ou obtenu par le procédé de fabrication de l'invention.

L'invention sera mieux comprise à l'aide de la description détaillée de modes de réalisation particuliers et des figures annexées.

Les figures 1 à 7 sont relatives à l'invention. Les figures 1 et 3 à 6 illustrent des assemblages anodiques selon l'invention, vus en section longitudinale. La figure 2 illustre deux éléments de l'assemblage anodique de la figure 1. La figure 7 illustre l'évolution morphologique du matériau de brasage en cours de brasage.

La forme creuse de l'anode permet de limiter le coût de fabrication et de libérer un espace (21) utile à l'intérieur de celle-ci. Cet espace ou cavité (21) peut être utilisé, par exemple, pour y introduire une ou plusieurs résistances chauffantes (9) destinées à chauffer l'anode avant son immersion dans le bain d'électrolyte liquide.

L'anode possède une surface intérieure (210) et une surface extérieure (230). L'épaisseur E de la paroi (23) de l'anode peut être différente à différents endroits de l'anode. L'épaisseur de la partie latérale (23') de la paroi (23) de l'anode peut être uniforme ou non.

Dans un mode de réalisation particulier de l'invention, les anodes et les conducteurs de raccordement ont une symétrie axiale par rapport à un axe central A.

L'extrémité fermée (24) de l'anode (2) possède une surface (240), dite "active", destinée à être immergée dans un bain d'électrolyte à base de sel fondu. La surface active (240) de l'anode est de préférence exempte d'angles vifs afin d'éviter les effets de pointe dans la distribution du courant électrique en utilisation ; elle peut être de forme hémisphérique ou comporter des polygones à angles arrondis.

Selon l'invention, l'extrémité ouverte (22) de l'anode (2), qui est opposée à l'extrémité fermée (24), est utilisée pour effecfuer un raccordement mécanique et électrique à au moins un conducteur de raccordement (3, 4, 4', 5). Le joint (31) est situé au niveau de la zone de raccordement (25) de l'anode.

Plus précisément, l'assemblage anodique (1) destiné à une cellule de production d'aluminium par électrolyse ignée selon l'invention comprend :
- au moins une anode inerte (2) en forme de poche, de longueur L, comportant une cavité (21), une extrémité ouverte (22) comportant une ouverture (200), une paroi (23) entourant la cavité (21), une extrémité fermée (24), et au moins un moyen de raccordement mécanique (26, 27, 28, 29) ;
- au moins un conducteur de raccordement (3, 4, 4', 5) comportant une extrémité de raccordement (42), et au moins un moyen de raccordement mécanique (44, 45, 46) apte à coopérer avec le ou les moyens de raccordement mécaniques (26, 27, 28, 29) de l'anode (2) de manière à établir une liaison mécanique lâche entre le conducteur et l'anode ;
- au moins un joint métallique brasé (31) ou au moins un matériau de brasage susceptible de former un joint métallique brasé (31) par brasage en tout ou partie en cours d'utilisation, ledit joint (31) étant situé entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5).

De manière avantageuse, les éléments de l'assemblage anodique selon l'invention, notamment lesdits moyens de raccordement mécanique (26, 27, 28, 29, 44, 45, 46), peuvent être dimensionnés de manière à être suffisants pour assurer uniquement un maintien mécanique temporaire satisfaisant de l'anode jusqu'à la consolidation du joint brasé, avant utilisation ou en cours d'utilisation dans une cellule d'électrolyse

Ledit joint (31) est situé entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5).

Le conducteur de raccordement (3, 4, 4', 5) est destiné à l'alimentation électrique de l'anode (2). Il peut comporter une cavité centrée (8). Le conducteur de raccordement (3, 4, 4', 5), qui peut être formé de plusieurs pièces, comporte avantageusement au moins un élément (4) en alliage à base nickel (c'est-à-dire contenant plus de 50 % pds. de nickel) et l'extrémité de raccordement (42) se situe avantageusement sur cet élément (4). L'alliage à base nickel est avantageusement un alliage UNS N06625, dit "alliage 625", et plus avantageusement un alliage UNS N06025, dit "alliage 602", dont la teneur en aluminium ajouté lui confère une meilleure résistance à la corrosion à chaud.

Tel qu'illustré aux figures 1, 3 et 4, le conducteur de raccordement (3, 4, 4', 5) peut comporte un conducteur intermédiaire (4), typiquement en alliage à base nickel, destiné à établir la liaison mécanique et électrique avec l'anode, et un conducteur "extérieur" (5) destiné au support mécanique de l'ensemble anodique et au raccordement électrique à l'extérieur de la cellule d'électrolyse, généralement par un moyen raccordement extérieur (6). Tel qu'illustré à la figure 5, le conducteur de raccordement (3, 4, 4', 5) peut comporter deux ou plusieurs conducteurs intermédiaires (4, 4'). Les pièces (3, 4, 4', 5) sont fixées entre elles par un ou plusieurs raccordements intermédiaires (7).

Le conducteur de raccordement (3, 4, 4', 5) a typiquement une forme allongée, éventuellement tubulaire.

Le ou les moyens de raccordement mécanique (26, 27, 28, 29) de l'anode (2) sont situés à proximité de l'extrémité ouverte (22). Ils couvrent une partie de l'extrémité ouverte (22) de l'anode représentant typiquement moins de 10 %, voire moins de 5 %, de la longueur L totale de l'anode.

Afin d'assurer un contact électrique suffisant, l'aire totale de la ou des surfaces de raccordement (20, 20', 20") de l'anode est telle que, à l'intensité nominale en utilisation, la densité surfacique de courant est comprise de préférence entre 1 et 50 A/cm², de préférence encore entre 2 et 20 A/cm², et de préférence encore entre 5 et 15 A/cm². Ceci représente des valeurs de surface typiquement comprise entre 1 et 20 %, voire encore entre 5 % et 15 %, de l'aire totale de la surface extérieure (230) de l'anode.

Le ou les moyens de raccordement mécanique (26, 27, 28, 29) de l'anode (2) comprennent typiquement au moins un élément choisi parmi les collerettes (26), les cavités annulaires (27), les rainures annulaires (28) et les épaulements annulaires (29). Ces formes sont faciles à obtenir sur des anodes inertes à symétrie axiale.

Le ou les moyens de raccordement mécanique (44, 45, 46) du conducteur (3, 4, 4', 5) sont de préférence situés à proximité de l'extrémité de raccordement (42).

Le ou les moyens de raccordement mécanique (44, 45, 46) du conducteur (3, 4, 4', 5) comprennent typiquement au moins un élément choisi parmi les rainures annulaires (44), les jupes (45) et les épaulements annulaires (46). Ces formes sont faciles à obtenir - typiquement par décolletage - sur des pièces métalliques à symétrie axiale.

Les moyens de raccordement de l'anode (26, 27, 28, 29) et du conducteur (44, 45, 46) coopèrent avantageusement par au moins un des moyens choisis parmi le vissage, l'encliquetage, la friction, l'insertion ou l'emmanchement. L'insertion et l'emmanchement peuvent être effectués après avoir chauffé l'anode et/ou le conducteur de raccordement.

L'assemblage anodique (1) peut comporter un ou plusieurs moyens d'assemblage complémentaires (34, 340, 36), tels qu'un ou des anneaux de serrage (34, 340) et une ou des bagues (36) ouvertes ou fermées.

Les surfaces de raccordement (20) situées à proximité de l'ouverture (200) de l'anode (2) sont avantageusement inclinées (typiquement par rapport à l'axe A de l'assemblage) de manière à éviter l'écoulement du matériau de brasage (31') dans la cavité (21) lors du brasage et/ou de l'utilisation de l'assemblage anodique. A cette fin, la ou les surfaces de raccordement (20, 20', 20") de l'anode (2) comporte(nt) typiquement au moins un élément de surface (20) plat dont la tangente forme un angle α compris entre 45° et 90°, voire entre 60° et 90°, avec l'axe principal A de l'anode.

Les surfaces de raccordement (20, 20', 20") sont typiquement au moins en partie sur la surface extérieure (230) de l'anode (2) lorsque le matériau constitutif de l'anode possède un coefficient de dilation inférieur à celui du matériau constitutif du conducteur de raccordement ; elles sont typiquement au moins en partie sur la surface intérieure (210) de l'anode dans le cas contraire.

L'assemblage anodique (1) peut également comporter au moins un joint complémentaire (33) destiné à confiner le joint brasé (31), généralement par une limitation de l'écoulement du matériau de brasage. Cet écoulement peut se produire lors du traitement thermique ou lors de l'utilisation. Le joint complémentaire (33) est typiquement choisi parmi les anneaux et les bagues ouvertes ou fermées. Le joint complémentaire (33) peut être métallique ou non métallique.

De préférence, afin de limiter le développement de tensions mécaniques avant et/ou durant le brasage, l'assemblage du conducteur (3, 4, 4', 5) et de l'anode (2) ne comporte ni serrage ni contrainte entre le conducteur et l'anode.

De préférence, en utilisation, les moyens de raccordement (26, 27, 28, 29, 44, 45, 46) se situent dans une partie de la cellule au moins partiellement isolée des gaz corrosifs et à une température notablement plus basse que celle du bain (et de préférence inférieure à 850 °C), ce qui est réalisé par adaptation de la longueur L de l'anode inerte.

Dans les modes de réalisation illustrés aux figures 1, 3 et 5, la périphérie de l'ouverture (200) de l'anode (2) comprend une collerette (26) tournée vers l'extérieur de l'anode et une cavité annulaire (27), également tournée vers l'extérieur de l'anode. Le conducteur de raccordement (3, 4, 5) comporte une jupe (45) filetée vers l'intérieur. Les moyens de raccordements comprennent en outre un anneau de serrage (34) fileté vers l'extérieur et apte à se visser à l'intérieur de la jupe (45).

Dans le mode de réalisation de la figure 1, le joint métallique (31) est formé à partir d'un matériau de brasage sous forme d'un anneau mince et plat, placé dans l'espace (32) entre les surfaces de raccordement (20, 20") et (40, 40"). Les moyens de raccordement peuvent comprendre un anneau (33) pour limiter l'écoulement du matériau de brasage. Avant l'opération de brasage, l'anneau de serrage (34) fileté est vissé à l'intérieur de la jupe (45) de manière à rapprocher de l'anneau de brasage (31) les surfaces de raccordement (20, 20") et (40, 40"). Les surfaces de raccordement peuvent éventuellement être mises en contact avec, ou en appui sur, l'anneau de brasage.

Tel qu'illustre aux figures 3 à 5, le joint métallique (31) peut être formé à partir d'un matériau de brasage provenant en tout ou partie d'au moins un réservoir (35). L'espace (32, 32') est destiné à accumuler le matériau de brasage et à former un joint (31) lors du brasage. La surface (20) à proximité l'ouverture (200) est de préférence inclinée de manière à empêcher l'écoulement du matériau de brasage dans la cavité (21) de l'anode.

Dans le mode de réalisation de la figure 3, avant l'opération de brasage, l'anneau de serrage (34) fileté est vissé à l'intérieur de la jupe (45) de manière à rapprocher les surfaces de raccordement (20, 20') et (40, 40') l'une de l'autre tout en laissant un espace (32, 32') destiné à accumuler le matériau de brasage et à former un joint (31) lors du brasage.

Dans le mode de réalisation illustré à la figure 4, la périphérie de l'ouverture (200) de l'anode (2) comprend une rainure annulaire (28) tournée vers l'extérieur de l'anode Le conducteur de raccordement (3, 4, 5) comporte une jupe (45) munie d'une rainure annulaire (44) tournée vers l'intérieur. Les moyens de raccordements comprennent en outre une bague d'encliquetage (36) apte à coopérer avec les rainures annulaires (28) et (44) de manière à établir une liaison mécanique lâche entre le conducteur (4) et l'anode (2). Dans ces modes de réalisation, l'anode (2) est insérée à l'intérieur de la jupe (45) jusqu'à l'encliquetage des rainures (28) et (44) avant l'opération de brasage. Les surfaces de raccordement (20,20') et (40,40') forment un espace (32).

Dans le mode de réalisation illustré à la figure 5, la périphérie de l'ouverture (200) de l'anode (2) comprend une collerette (26) tournée vers l'extérieur de l'anode et une cavité annulaire (27), également tournée vers l'extérieur de l'anode. Le conducteur de raccordement (3, 4, 4', 5) comporte une jupe (45) sur laquelle peut être fixe un anneau de serrage (340), typiquement à l'aide de moyens de fixations (37) tels que des boulons. Avant l'opération de brasage, l'anneau de serrage (340) est fixé à la jupe (45) de manière à emprisonner la collerette (26) tout en laissant un espace (32, 32') destiné à accumuler le matériau de brasage et à former un joint (31) lors du brasage. La jonction entre le conducteur (4) et l'anode (2) reste lâche jusqu'au brasage.

Dans les modes de réalisation des figures 1, 3 et 5, les moyens de raccordement peuvent comprendre un anneau (figures 1 et 5) ou une bague (figure 3) (33) pour limiter l'écoulement du matériau de brasage.

Dans le mode de réalisation de la figure 6, le conducteur de raccordement (4) possède un épaulement annulaire (46) apte à coopérer avec un épaulement annulaire (29) correspondant sur l'anode (2). Ces épaulements ont des dimensions telles que l'assemblage peut être fait par une dilatation à chaud de l'une des deux pièces : (A) à chaud, l'espace G entre les pièces est suffisant pour permettre l'insertion de l'anode dans le conducteur ; (B) à froid, les épaulements s'insèrent l'un dans l'autre et permettent un maintien mécanique temporaire jusqu'à la consolidation du joint brasé (31). La température de chauffage, en vue de l'assemblage, est de préférence plus faible que la température de fusion du matériau de brasage afin d'éviter son écoulement pendant l'assemblage.

Comme dans le cas de la configuration de la figure 6, l'espace (32') entre certaines surfaces en regard (20', 40') destinées à être brasées peut être sensiblement vertical ou conique.

Le matériau de brasage peut changer de position et de forme en cours de brasage. Ainsi, tel qu'illustré à la figure 7, le matériau de brasage, qui a initialement une forme et une position déterminée initiales (31') (figure 7A), peut se déformer lors du traitement thermique, typiquement par écoulement, pour occuper un volume final (31) en contact intime avec les surfaces de raccordement (20, 20', 20", 40, 40', 40") (figure 7B). La position initiale peut être en tout ou partie dans un réservoir (35).

L'assemblage anodique peut comporter un isolant thermique (10) dans la cavité centrale (21) de l'anode, afin d'éviter, notamment, le surchauffer le conducteur de raccordement extérieur (5) par le rayonnement intérieur de l'anode.

L'anode (2) est typiquement choisie parmi les anodes comportant un matériau céramique, les anodes comportant un materiau metallique et les anodes comportant un matériau cermet.

Le procédé de fabrication d'un assemblage anodique (1) selon l'invention comprend - la fourniture d'au moins une anode inerte (2) en forme de poche, de longueur L, comportant une cavité (21), une extrémité ouverte (22) comportant une ouverture (200), une paroi (23) entourant la cavité (21), une extrémité fermée (24), et au moins un moyen de raccordement mécanique (26, 27, 28, 29);
- la fourniture d'au moins un conducteur de raccordement (3, 4, 4', 5) comportant une extrémité de raccordement (42), et au moins un moyen de raccordement mécanique (44, 45, 46) apte à coopérer avec le ou les moyens de raccordement mécaniques (26, 27, 28, 29) de l'anode (2) de manière à établir une liaison mécanique lâche entre le conducteur et l'anode;
- la fourniture d'au moins un matériau de brasage apte à former un joint métallique
- la mise en place du ou des matériaux de brasage à un endroit déterminé a proximité d'au moins, une des surfaces (20, 20', 20") de l'extrémité ouverte (22) de l'anode (2) ou des surfaces (40, 40', 40") de l'extrémité de raccordement (42) du conducteur (3, 4, 4', 5) destinées à être raccordées par brasage;
- l'assemblage du conducteur (3, 4, 4', 5) et de l'anode (2) de manière à rapprocher lesdites surfaces (20, 20', 20", 40, 40', 40") et à produire un assemblage lâche;
- un traitement thermique apte à entraîner la formation d'un joint brasé (31) entre le conducteur et l'anode à partir du ou des matériaux de brasage.

Le joint brasé (31) se forme entre lesdites surfaces (20, 20', 20", 40, 40', 40") et constitue ainsi un raccordement mécanique et électrique entre le conducteur et l'anode.

L'opération d'assemblage du conducteur (3, 4, 4', 5) et de l'anode (2) produit un assemblage lâche, qui ne se rigidifie que lors du traitement thermique. Ceci permet d'éviter les contraintes mécaniques.

Selon un mode de réalisation avantageux de l'invention, la composition du matériau de brasage, ou de l'un des matériaux de brasage, est susceptible d'être modifiée lors du traitement thermique de manière à en augmenter la température de fusion jusqu'à une valeur supérieure à la température maximale subie par ledit joint brasé (31) en cours d'utilisation. Cette modification consolide le joint. Elle peut être obtenue par l'un au moins des mécanismes suivants :
- par évaporation d'au moins une partie de l'un de ses éléments constitutifs, ledit élément étant par exemple du zinc ou du magnésium ;
- par réaction chimique d'au moins une partie de l'un de ses éléments constitutifs avec un des constituants de l'atmosphère ambiante, notamment l'oxygène. Ledit élément constitutif peut être, par exemple, de l'aluminium, du zinc, du magnésium ou du phosphore ;
- par échange par diffusion, avec ou sans réaction d'oxydoréduction, d'au moins un élément avec l'une desdites surfaces (20, 20', 20", 40, 40', 40"). L'échange peut avoir lieu du matériau de brasage vers la surface attenante et/ou de la surface attenante vers le matériau de brasage. Dans le dernier cas, il est possible de revêtir tout ou partie desdites surfaces (20, 20', 20", 40, 40', 40") d'un matériau comprenant un élément, tel que du nickel, susceptible de diffuser dans le matériau de brasage. L'échange peut éventuellement avoir lieu par l'intermédiaire de réactions d'oxydoréduction. Plus précisément, ladite composition peut contenir au moins un élément susceptible de s'échanger par au moins une réaction d'oxydoréduction avec ladite anode inerte (2), ledit élément étant typiquement choisi parmi le magnésium, l'aluminium, le phosphore, le titane, le zirconium, l'hafnium et le zinc.

Ces mécanismes peuvent être obtenus avec des matériaux de brasage choisis parmi les alliages ou mélanges comprenant du cuivre, de l'argent, du manganèse et/ou du zinc.

Lesdites surfaces (20, 20', 20", 40, 40', 40") peuvent être revêtues, en tout ou partie, d'un matériau mouillable par le ou les matériaux de brasage.

Selon une variante avantageuse de l'invention, le ou les matériaux de brasage sont introduits, en tout ou partie, dans l'espace qui sépare les surfaces (20, 20', 20") et (40, 40', 40") destinées à être brasées. En d'autres termes, ladite mise en place comporte l'introduction d'au moins une partie du ou des matériaux de brasage entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5).

Selon une autre variante avantageuse de l'invention, le conducteur (3, 4, 4', 5) comporte au moins un réservoir (35), ladite mise en place comporte l'introduction d'au moins un matériau de brasage dans au moins un réservoir (35) avant le traitement thermique, et l'assemblage du conducteur (3, 4, 4', 5) et de l'anode (2) est effectué de manière à laisser un espace libre (32, 32') entre le conducteur et l'anode. Le ou les matériaux de brasage sont introduits entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5) par écoulement dudit matériau lors-du traitement thermique.

Le traitement thermique est avantageusement effectué lors de l'utilisation de l'assemblage anodique (1) dans une cellule d'électrolyse.

Les modes de raccordement connus sont à la température de la partie immergée de l'anode, et donc proche de la température du bain d'électrolyse, alors que le raccordement selon l'invention donne une température très homogène, tout en maintenant la température de connexion à une valeur nettement inférieure à la température d'électrolyse, ce qui diminue les contraintes électriques, mécaniques et chimiques sur le raccordement.

### Essais

### Essai 1

Un essai de raccordement a été effectué avec un dispositif similaire à celui de la figure 5.

Dans cet essai, l'anode était en cermet dont la phase céramique comportait un ferrite de nickel et la phase métallique était à base de cuivre.

Le matériau de brasage était un alliage CuZn, avec 6,0 % en poids de Cu et 40 % en poids de Zn. L'intervalle de fusion de cet alliage était de 870 à 900 °C. Le raccordement a été préchauffé à 900°C avant l'utilisation de l'anode dans une cellule électrolytique dont le bain était à base de cryolithe fondue. La fusion partielle du matériau de brasage au moment du préchauffage a suffi à conférer au raccordement une connexion électrique satisfaisante. Au démontage, il a été observé que le zinc s'était en partie évaporé et oxydé et que l'utilisation avait provoqué un traitement complémentaire qui avait entraîné l'augmentation de la température de fusion du joint bien au-dessus de 900°C.

### Essai 2

Un essai de raccordement a été effectué avec un dispositif similaire à celui de la figure 6.

Dans cet essai, l'anode était en cermet ayant la même composition que l'essai 1.

Le matériau de brasage était un alliage CuZn, avec 30 % en poids de Cu et 70 % en poids de Zn. L'intervalle de fusion de cet alliage était de 700 à 820 °C. Le traitement thermique de brasage a été réalisé entièrement in situ. Il a donné un joint brasé offrant une connexion électrique stable dans le temps et de faible résistivité électrique.

Dans les essais 1 et 2, le diamètre extérieur Do de l'anode était typiquement de l'ordre de 70 à 75 % de la longueur L de l'anode. Le diamètre intérieur D de l'anode était égal à environ 60 à 65 % du diamètre extérieur. L'épaisseur E de la paroi latérale était uniforme.

### Listes des repères numériques

- 1: Assemblage anodique
- 2: Anode
- 3: Conducteur de raccordement
- 4: Conducteur de raccordement intermédiaire
- 4': Conducteur de raccordement intermédiaire (rallonge)
- 5: Conducteur de raccordement extérieur
- 6: Moyen de raccordement extérieur
- 7: Raccordement intermédiaire
- 8: Cavité centrale du conducteur de raccordement
- 9: Résistance chauffante
- 10: Isolant thermique
- 20, 20', 20": Surface de raccordement de l'anode
- 21: Cavité de l'anode
- 22: Extrémité ouverte
- 23: Paroi de l'anode
- 23': Partie latérale de la paroi de l'anode
- 24: Extrémité fermée de l'anode
- 25: Zone de raccordement de l'anode
- 26: Collerette
- 27: Cavité annulaire
- 28: Rainure annulaire
- 29: Epaulement annulaire
- 30: Raccordement conducteur/anode
- 31: Joint métallique brasé
- 31': Matériau de brasage
- 32, 32': Espace entre les surfaces de raccordement de l'anode et du conducteur
- 33: Joint complémentaire
- 34: Anneau de serrage fileté
- 35: Réservoir
- 36: Bague
- 37: Moyen de fixation
- 40, 40', 40": Surface de raccordement du conducteur de raccordement
- 41: Cavité centrale du conducteur de raccordement intermédiaire
- 42: Extrémité de raccordement
- 43: Paroi du conducteur de raccordement intermédiaire
- 44: Rainure annulaire
- 45: Jupe
- 46: Epaulement annulaire
- 200: Ouverture
- 210: Surface intérieure de l'anode
- 230: Surface extérieure de l'anode
- 240: Surface active de l'anode
- 340: Anneau de serrage

## Revendications

1. Assemblage anodique (1) destiné à une cellule de production d'aluminium par électrolyse ignée et comprenant :
- au moins une anode inerte (2) en forme de poche, de longueur L, comportant une cavité (21), une extrémité ouverte (22) comportant une ouverture (200), une paroi (23) entourant la cavité (21), une extrémité fermée (24), et au moins un moyen de raccordement mécanique (26, 27, 28, 29) ;
- au moins un conducteur de raccordement (3, 4, 4', 5) comportant une extrémité de raccordement (42), et au moins un moyen de raccordement mécanique (44, 45, 46) apte à coopérer avec le ou les moyens de raccordement mécaniques (26, 27, 28, 29) de l'anode (2) de manière à établir une liaison mécanique lâche entre le conducteur et l'anode ;
- au moins un joint métallique brasé (31) ou au moins un matériau de brasage susceptible de former un joint métallique brasé (31) par brasage en tout ou partie en cours d'utilisation, ledit joint (31) étant situé entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5).

2. Assemblage anodique (1) selon la revendication 1, **caractérisé en ce que** le ou les moyens de raccordement mécanique (26, 27, 28, 29) de l'anode (2) couvrent une partie de ladite extrémité ouverte (22) représentant moins de 10 % de la longueur L totale de l'anode.

3. Assemblage anodique (1) selon la revendication 1 ou 2, **caractérisé en ce que** l'aire totale de la ou des surfaces de raccordement (20, 20', 20") est telle que, à l'intensité nominale en utilisation, la densité surfacique de courant est comprise entre 1 et 50 A/cm².

4. Assemblage anodique (1) selon l'une quelconque des revendications 1 à 3, **caractérisé en ce que** le ou les moyens de raccordement mécanique (44, 45, 46) du conducteur (3, 4, 4', 5) sont situés à proximité de l'extrémité de raccordement (42).

5. Assemblage anodique (1) selon l'une quelconque des revendications 1 à 4, **caractérisé en ce que** le ou les moyens de raccordement mécanique (26, 27, 28, 29) de l'anode (2) comprennent au moins un élément choisi parmi les collerettes (26), les cavités annulaires (27), les rainures annulaires (28) et les épaulements annulaires (29).

6. Assemblage anodique (1) selon l'une quelconque des revendications 1 à 5, **caractérisé en ce que** le ou les moyens de raccordement mécanique (44, 45, 46) du conducteur (3, 4, 4', 5) comprennent au moins un élément choisi parmi les rainures annulaires (44), les jupes (45) et les épaulements annulaires (46).

7. Assemblage anodique (1) selon l'une quelconque des revendications 1 à 6, **caractérisé en ce que** lesdits moyens de raccordement mécanique du conducteur et de l'anode (26, 27, 28, 29, 44, 45, 46) coopèrent par au moins un des moyens choisis parmi le vissage, l'encliquetage, la friction, l'insertion ou l'emmanchement.

8. Assemblage anodique (1) selon l'une quelconque des revendications 1 à 7, **caractérisé en ce qu'**il comporte au moins un moyen d'assemblage complémentaire (34, 340, 36).

9. Assemblage anodique (1) selon la revendication 8, **caractérisé en ce que** le moyen d'assemblage complémentaire est choisi parmi les anneaux de serrage (34, 340) et les bagues (36) ouvertes ou fermées.

10. Assemblage anodique (1) selon l'une quelconque des revendications 1 à 9, **caractérisé en ce qu'**il comporte au moins un joint complémentaire (33) destiné à confiner ledit joint brasé (31).

11. Assemblage anodique (1) selon la revendication 10, **caractérisé en ce que** ledit joint complémentaire (33) est choisi parmi les anneaux ou les bagues ouvertes ou fermées.

12. Assemblage anodique (1) selon l'une quelconque des revendications 1 à 11, **caractérisé en ce que** ledit joint brasé (31) est susceptible de se consolider au cours de l'utilisation dudit ensemble dans une cellule de production d'aluminium par électrolyse.

13. Assemblage anodique (1) selon l'une quelconque des revendications 1 à 12, **caractérisé en ce que** ledit joint brasé (31) comporte au moins un élément choisi parmi l'aluminium, l'argent, le cuivre, le magnésium, le manganèse, le titane et le zinc.

14. Assemblage anodique (1) selon l'une quelconque des revendications 1 à 13, **caractérisé en ce que** le conducteur de raccordement (3, 4, 4', 5) comporte au moins un élément (4) en alliage à base nickel et **en ce que** l'extrémité de raccordement (42) se situe sur cet élément (4).

15. Assemblage anodique (1) selon la revendication 14, **caractérisé en ce que** l'alliage à base nickel est un alliage UNS N06625 ou un alliage UNS N06025.

16. Assemblage anodique (1) selon l'une quelconque des revendications 1 à 15, **caractérisé en ce que** ladite anode (2) est choisie parmi les anodes comportant un matériau céramique, les anodes comportant un matériau métallique et les anodes comportant un matériau cermet.

17. Assemblage anodique (1) selon l'une quelconque des revendications 1 à 16, **caractérisé en ce qu'**il comporte au moins une résistance chauffante (9) dans la cavité (21) de l'anode (2).

18. Procédé de fabrication d'un assemblage anodique (1) selon l'une quelconque des revendications 1 à 17, **caractérisé en ce qu'**il comprend :
- la fourniture d'au moins une anode inerte (2) en forme de poche, de longueur L, comportant une cavité (21), une extrémité ouverte (22) comportant une ouverture (200), une paroi (23) entourant la cavité (21), une extrémité fermée (24), et au moins un moyen de raccordement mécanique (26, 27, 28, 29) ;
- la fourniture d'au moins un conducteur de raccordement (3, 4, 4', 5) comportant une extrémité de raccordement (42), et au moins un moyen de raccordement mécanique (44, 45, 46) apte à coopérer avec le ou les moyens de raccordement mécaniques (26, 27, 28, 29) de l'anode (2) de manière à établir une liaison mécanique entre le conducteur et l'anode ;
- la fourniture d'au moins un matériau de brasage apte à former un joint métallique ;
- la mise en place du ou des matériaux de brasage à un endroit déterminé à proximité d'au moins une des surfaces (20, 20', 20") de l'extrémité ouverte (22) de l'anode (2) ou des surfaces (40, 40', 40") de l'extrémité de raccordement (42) du conducteur (3, 4, 4', 5) destinées à être raccordées par brasage ;
- l'assemblage du conducteur (3, 4, 4', 5) et de l'anode (2) de manière à rapprocher lesdites surfaces (20, 20', 20", 40, 40', 40") et à produire un assemblage lâche ;
- un traitement thermique apte à entraîner la formation d'un joint brasé (31) entre le conducteur et l'anode à partir du ou des matériaux de brasage.

19. Procédé de fabrication selon la revendication 18, **caractérisé en ce que** la composition du matériau de brasage, ou de l'un des matériaux de brasage, est susceptible d'être modifiée lors du traitement thermique de manière à en augmenter la température de fusion jusqu'à une valeur supérieure à la température maximale subie par ledit joint brasé (31) en cours d'utilisation.

20. Procédé de fabrication selon la revendication 19, **caractérisé en ce que** la composition du matériau de brasage, ou de l'un des matériaux de brasage, est susceptible d'être modifiée par évaporation d'au moins une partie de l'un de ses éléments constitutifs.

21. Procédé de fabrication selon la revendication 20, **caractérisé en ce que** ledit élément constitutif est du zinc ou du magnésium.

22. Procédé de fabrication selon l'une quelconque des revendications 19 à 21, **caractérisé en ce que** la composition du matériau de brasage, ou de l'un des matériaux de brasage, est susceptible d'être modifiée par réaction chimique d'au moins une partie de l'un de ses éléments constitutifs avec un des constituants de l'atmosphère ambiante.

23. Procédé de fabrication selon la revendication 22, **caractérisé en ce que** ledit élément constitutif est l'aluminium, du zinc, du magnésium ou du phosphore.

24. Procédé de fabrication selon l'une quelconque des revendications 19 à 23, **caractérisé en ce que** la composition du matériau de brasage, ou de l'un des matériaux de brasage, est susceptible d'être modifiée par échange par diffusion, avec ou sans réaction d'oxydoréduction, d'au moins un élément avec l'une desdites surfaces (20, 20', 20", 40, 40', 40").

25. Procédé de fabrication selon la revendication 24, **caractérisé en ce que** tout ou partie desdites surfaces (20, 20', 20", 40, 40', 40") est revêtue d'un matériau comprenant un élément, tel que du nickel, susceptible de diffuser dans le matériau de brasage.

26. Procédé de fabrication selon la revendication 24 ou 25, **caractérisé en ce que** ladite composition contient au moins un élément susceptible de s'échanger par au moins une réaction d'oxydoréduction avec ladite anode inerte (2).

27. Procédé de fabrication selon la revendication 26, **caractérisé en ce que** ledit élément est choisi parmi le magnésium, l'aluminium, le phosphore, le titane, le zirconium, l'hafnium et le zinc.

28. Procédé de fabrication selon l'une quelconque des revendications 19 à 27, **caractérisé en ce que** le matériau de brasage est un mélange ou un alliage comprenant au moins un élément choisi parmi le cuivre, l'argent, le manganèse et le zinc.

29. Procédé de fabrication selon l'une quelconque des revendications 18 à 28, **caractérisé en ce que** ladite mise en place comporte l'introduction d'au moins une partie du ou des matériaux de brasage entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5).

30. Procédé de fabrication selon l'une quelconque des revendications 18 à 29, **caractérisé en ce que** le conducteur (3, 4, 4', 5) comporte au moins un réservoir (35), **en ce que** ladite mise en place comporte l'introduction d'au moins un matériau de brasage dans au moins un réservoir (35) avant le traitement thermique, **en ce que** l'assemblage du conducteur (3, 4, 4', 5) et de l'anode (2) est effectué de manière à laisser un espace libre (32, 32') entre le conducteur et l'anode et **en ce que** le ou les matériaux de brasage sont introduits entre tout ou partie d'au moins une surface (20, 20', 20") de l'extrémité ouverte (22) de l'anode (2) et tout ou partie d'au moins une surface (40, 40', 40") de l'extrémité de raccordement (42) du conducteur (3, 4, 4', 5) par écoulement dudit matériau lors du traitement thermique.

31. Procédé de fabrication selon l'une quelconque des revendications 18 à 30, **caractérisé en ce que** lesdites surfaces (20, 20', 20", 40, 40', 40") sont revêtues, en tout ou partie, d'un matériau mouillable par le ou les matériaux de brasage.

32. Procédé de fabrication selon l'une quelconque des revendications 18 à 31, **caractérisé en ce que** ledit traitement thermique est effectué en tout ou partie lors de l'utilisation de l'assemblage anodique (1) dans une cellule d'électrolyse.

33. Procédé de fabrication selon l'une quelconque des revendications 18 à 32, **caractérisé en ce que** la ou les surfaces (20) à proximité de l'ouverture (200) de l'anode (2) sont inclinées de manière à éviter l'écoulement du matériau de brasage dans la cavité (21) lors du brasage et/ou de l'utilisation de l'assemblage anodique.

34. Utilisation d'au moins un assemblage anodique (1) selon l'une quelconque des revendications 1 à 17 ou obtenu par le procédé de fabrication selon l'une quelconque des revendications 18 à 33 pour la production d'aluminium par électrolyse ignée.

35. Cellule de production d'aluminium par électrolyse ignée comportant au moins un assemblage anodique (1) selon l'une quelconque des revendications 1 à 17 ou obtenu par le procédé de fabrication selon l'une quelconque des revendications 18 à 33.

## Claims

1. Anode assembly (1) to be used in a fused bath electrolysis aluminium production cell, comprising:
- at least one inert anode (2) in the shape of a ladle, with length L, comprising a cavity (21), an open end (22) comprising an opening (200), a wall (23) surrounding the cavity (21), a closed end (24) and at least one mechanical connection means (26, 27, 28, 29);
- at least one connection conductor (3, 4, 4', 5) comprising a connection end (42) and at least one mechanical connection (44, 45, 46) capable of cooperating with the mechanical connection means (26, 27, 28, 29) of the anode (2) so as to set up a loose mechanical link between the conductor and the anode;
- at least one brazed metallic joint (31) or at least one brazing material that could form a brazed metallic joint (31) by brazing wholly or partly during use, the said joint (31) being located between all or part of at least one surface (20, 20', 20") of the open end (22) of the anode (2) and all or part of at least one surface (40, 40', 40") of the connection end (42) of the conductor (3, 4, 4', 5).

2. Anode assembly (1) according to claim 1, **characterised in that** the mechanical connection means (26, 27, 28, 29) of the anode (2) cover part of the said open end (22) representing less than 10% of the total length L of the anode.

3. Anode assembly (1) according to claim 1 or 2, **characterised in that** the total area of the connection surface(s) (20, 20', 20") is such that the current density per unit area at the nominal intensity during use is between 1 and 50 A/cm².

4. Anode assembly (1) according to any one of claims 1 to 3, **characterised in that** the mechanical connection means (44, 45, 46) of the conductor (3, 4, 4', 5) are close to the connection end (42).

5. Anode assembly (1) according to any one of claims 1 to 4, **characterised in that** the mechanical connection means (26, 27, 28, 29) of the anode (2) comprise at least one element chosen from among the collars (26), annular cavities (27), annular grooves (28) and annular shoulders (29).

6. Anode assembly (1) according to any one of claims 1 to 5, **characterised in that** the mechanical connection means (44, 45, 46) of the conductor (3, 4, 4', 5) comprise at least one element chosen from among the annular grooves (44), skirts (45) and annular shoulders (46).

7. Anode assembly (1) according to any one of claims 1 to 6, **characterised in that** the mechanical connection means (26, 27, 28, 29, 44, 45, 46) of the conductor and the anode cooperate through at least one of the means chosen among screwing, click fitting, friction, insertion or force fitting.

8. Anode assembly (1) according to any one of claims 1 to 7, **characterised in that** it comprises at least one complementary assembly means (34, 340, 36).

9. Anode assembly (1) according to claim 8, **characterised in that** the complementary assembly means is chosen from among the clamping rings (34, 340) and open or closed rings (36).

10. Anode assembly (1) according to any one of claims 1 to 9, **characterised in that** it comprises at least one complementary seal (33) designed to confine the brazed joint (31).

11. Anode assembly (1) according to claim 10, **characterised in that** the complementary seal (33) is chosen from among open or closed rings.

12. Anode assembly (1) according to any one of claims 1 to 11, **characterised in that** the strength of the said brazed joint (31) can increase during use of the said assembly in an electrolytic aluminium production cell.

13. Anode assembly (1) according to any one of claims 1 to 12, **characterised in that** the said brazed joint (31) includes at least one element chosen from among aluminium, silver, copper, magnesium, manganese, titanium and zinc.

14. Anode assembly (1) according to any one of claims 1 to 13, **characterised in that** the connection conductor (3, 4, 4', 5) comprises at least one member (4) made of a nickel based alloy and **in that** the connection end (42) is located on this member (4).

15. Anode assembly (1) according to claim 14, **characterised in that** the nickel based alloy is an UNS N06625 alloy or an UNS N06025 alloy.

16. Anode assembly (1) according to any one of claims 1 to 15, **characterised in that** the said anode (2) is chosen from among anodes comprising a ceramic material, anodes comprising a metallic material and anodes comprising a cermet material.

17. Anode assembly (1) according to any one of claims 1 to 16, **characterised in that** it comprises at least one heating resistance (9) in the cavity (21) of the anode (2).

18. Manufacturing method for an anode assembly (1) according to any one of claims 1 to 17, **characterised in that** it comprises:
- the supply of at least one inert anode (2) in the form of a ladle, with length L, comprising a cavity (21), an open end (22) comprising an opening (200), a wall (23) surrounding the cavity (21), a closed end (24) and at least one mechanical connection means (26, 27, 28, 29):
- the supply of at least one connection conductor (3, 4, 4', 5) comprising a connection end (42), and at least one mechanical connection means (44, 45, 46) capable of cooperating with the mechanical connection means (26, 27, 28, 29) of the anode (2) so as to set up a mechanical connection between the conductor and the anode;
- the supply of at least one brazing material capable of forming a metallic joint;
- placement of the brazing material(s) at a determined location close to at least one of the surfaces (20, 20', 20") of the open end (22) of the anode (2) or the surfaces (40, 40', 40") of the connection end (42) of the conductor (3, 4, 4', 5) that will be connected by brazing;
- assembly of the conductor (3, 4, 4', 5) and the anode (2) so as to bring the said surfaces (20, 20', 20", 40, 40', 40") close to each other and produce a loose assembly;
- a heat treatment capable of causing the formation of a brazed joint (31) between the conductor and the anode starting from the brazing material(s).

19. Manufacturing method according to claim 18, **characterised in that** the composition of the brazing material, or one of the brazing materials, may be modified during the heat treatment so as to increase the melting temperature up to a value greater than the maximum temperature applied to the said brazed joint (31) during use.

20. Manufacturing method according to claim 19, **characterised in that** the composition of the brazing material, or one of the brazing materials, may be modified by evaporation of at least part of one of its constituent elements.

21. Manufacturing method according to claim 20, **characterised in that** the said constituent element is zinc or magnesium.

22. Manufacturing method according to any one of claims 19 to 21, **characterised in that** the composition of the brazing material, or one of the brazing materials, may be modified by chemical reaction of at least part of one of its said constituent elements with one of the constituents of the ambient atmosphere.

23. Manufacturing method according to claim 22, **characterised in that** the said constituent element is aluminium, zinc, magnesium or phosphorus.

24. Manufacturing method according to any one of claims 19 to 23, **characterised in that** the composition of the brazing material, or one of the brazing materials, may be modified by exchange by diffusion, with or without oxidation - reduction reaction, of at least one element with one of the said surfaces (20, 20', 20", 40, 40', 40").

25. Manufacturing method according to claim 24, **characterised in that** all or part of the said surfaces (20, 20', 20", 40, 40', 40") is coated with a material comprising an element such as nickel, that can diffuse in the brazing material.

26. Manufacturing method according to claim 24 or 25, **characterised in that** the said composition contains at least one element that could be exchanged by at least one oxidation - reduction reaction with the said inert anode (2).

27. Manufacturing method according to claim 26, **characterised in that** the said element is chosen from among magnesium, aluminium, phosphorus, titanium, zirconium, hafnium or zinc.

28. Manufacturing method according to any one of claims 19 to 27, **characterised in that** the brazing material is a mixture or an alloy containing at least an element chosen from among copper, silver, manganese and / or zinc.

29. Manufacturing method according to any one of claims 18 to 28, **characterised in that** the said placement includes the introduction of at least part of the brazing material(s) between all or part of at least one surface (20, 20', 20") of the open end (22) of the anode (2) and all or part of at least one surface (40, 40', 40") of the connection end (42) of the conductor (3, 4, 4', 5).

30. Manufacturing method according to any one of claims 18 to 29, **characterised in that** the conductor (3, 4, 4', 5) includes at least one reservoir (35), **in that** the said placement includes the introduction of at least one brazing material into at least one reservoir (35) before the heat treatment, **in that** the conductor (3, 4, 4', 5) and the anode (2) are assembled so as to leave a free space (32, 32') between the conductor and the anode, and **in that** the brazing material(s) is (are) introduced between all or part of at least one surface (20, 20', 20") of the open end (22) of the anode (2) and all or part of at least one surface (40, 40', 40") of the connection end (42) of the conductor (3, 4, 4', 5) by flow of the said material during the heat treatment.

31. Manufacturing method according to any one of claims 18 to 30, **characterised in that** the said surfaces (20, 20', 20", 40, 40', 40") may be fully or partly coated with a material that can be wetted by the brazing material(s).

32. Manufacturing method according to any one of claims 18 to 31, **characterised in that** the heat treatment is partly or wholly performed while the anode assembly (1) is being used in an electrolytic cell.

33. Manufacturing method according to any one of claims 18 to 32, **characterised in that** the surfaces (20) close to the opening (200) of the anode (2) are inclined so as to prevent flow of the brazing material in the cavity (21) during brazing and / or use of the anode assembly.

34. Use of at least one anode assembly (1) according to any one of claims 1 to 17 or obtained using the manufacturing method according to any one of claims 18 to 33 for aluminium production by fused bath electrolysis.

35. Cell for aluminium production by fused bath electrolysis, comprising at least one anode assembly (1) according to any one of claims 1 to 17 or obtained using the manufacturing method according to any one of claims 18 to 33.

## Patentansprüche

1. Anodenverbindung (1) für eine Elektrolysezelle zur Herstellung von Aluminium durch Schmelzflusselektrolyse, umfassend:
- mindestens eine taschenförmige inerte Anode (2) der Länge L, die einen Hohlraum (21), ein offenes Ende (22) mit einer Öffnung (200), eine den Hohlraum (21) umgebende Wand (23), ein geschlossenes Ende (24) und mindestens ein mechanisches Verbindungsmittel (26, 27, 28, 29) aufweist;
- mindestens einen Verbindungsleiter (3, 4, 4', 5) mit einem Verbindungsende (42) und mindestens einem mechanischen Verbindungsmittel (44, 45, 46), das geeignet ist, mit dem bzw. den mechanischen Verbindungsmitteln (26, 27, 28, 29) der Anode (2) zusammenzuwirken, um eine lose mechanische Verbindung zwischen Leiter und Anode herzustellen;
- mindestens eine Lötmetallverbindung (31) oder mindestens ein Lötwerkstoff, der geeignet ist, während der Verwendung ganz oder teilweise eine Lötmetallverbindung (31) herzustellen, wobei die Verbindung (31) zwischen mindestens einer Gesamt- oder Teilfläche (20, 20', 20") des offenen Endes (22) der Anode (2) und mindestens einer Gesamt- oder Teilfläche (40, 40', 40") des Verbindungsendes (42) des Leiters (3, 4, 4', 5) liegt.

2. Anodenverbindung (1) nach Anspruch 1, **dadurch gekennzeichnet, dass** das bzw. die mechanischen Verbindungsmittel (26, 27, 28, 29) der Anode (2) einen Teil des offenen Endes (22) bedecken, der weniger als 10 % der gesamten Länge L der Anode ausmacht.

3. Anodenverbindung (1) nach Anspruch 1 oder 2, **dadurch gekennzeichnet, dass** die Gesamtfläche der Verbindungsfläche bzw. -flächen (20, 20', 20") so gewählt ist, dass die Oberflächenstromdichte bei Betriebsnennstromstärke 1 bis 50 A/cm² beträgt.

4. Anodenverbindung (1) nach irgendeinem der Ansprüche 1 bis 3, **dadurch gekennzeichnet, dass** das bzw. die mechanischen Verbindungsmittel (44, 45, 46) des Leiters (3, 4, 4', 5) in der Nähe des Verbindungsendes (42) liegen.

5. Anodenverbindung (1) nach irgendeinem der Ansprüche 1 bis 4, **dadurch gekennzeichnet, dass** das bzw. die mechanischen Verbindungsmittel (26, 27, 28, 29) der Anode (2) mindestens ein Element umfassen, das ausgewählt ist unter Flanschen (26), Ringhohlräumen (27), Ringnuten (28) und Ringschultern (29).

6. Anodenverbindung (1) nach irgendeinem der Ansprüche 1 bis 5, **dadurch gekennzeichnet, dass** das bzw. die mechanischen Verbindungsmittel (44, 45, 46) des Leiters (3, 4, 4', 5) mindestens ein Element umfassen, das ausgewählt ist unter Ringnuten (44), Schürzen (45) und Ringschultern (46).

7. Anodenverbindung (1) nach irgendeinem der Ansprüche 1 bis 6, **dadurch gekennzeichnet, dass** die mechanischen Verbindungsmittel des Leiters und der Anode (26, 27, 28, 29, 44, 45, 46) durch mindestens eines der unter Schraub-, Rast-, Reib-, Einsteck- oder Aufpressverbindungen ausgewählten Mittel zusammenwirken.

8. Anodenverbindung (1) nach irgendeinem der Ansprüche 1 bis 7, **dadurch gekennzeichnet, dass** sie mindestens ein zusätzliches Verbindungsmittel (34, 340, 36) aufweist.

9. Anodenverbindung (1) nach Anspruch 8, **dadurch gekennzeichnet, dass** das zusätzliche Verbindungsmittel unter Klemmringen (34, 340) und offenen oder geschlossenen Ringen (36) ausgewählt ist.

10. Anodenverbindung (1) nach irgendeinem der Ansprüche 1 bis 9, **dadurch gekennzeichnet, dass** sie mindestens eine zusätzliche Verbindung (33) zur Begrenzung der Lötverbindung (31) aufweist.

11. Anodenverbindung (1) nach Anspruch 10, **dadurch gekennzeichnet, dass** die zusätzliche Verbindung (33) unter offenem oder geschlossenem Ringmaterial ausgewählt wird.

12. Anodenverbindung (1) nach irgendeinem der Ansprüche 1 bis 11, **dadurch gekennzeichnet, dass** die Lötverbindung (31) sich während der Verwendung der Anordnung in einer Elektrolysezelle zur Herstellung von Aluminium verfestigen kann.

13. Anodenverbindung (1) nach irgendeinem der Ansprüche 1 bis 12, **dadurch gekennzeichnet, dass** die Lötverbindung (31) mindestens ein Element enthält, das unter Aluminium, Silber, Kupfer, Magnesium, Mangan, Titan und Zink ausgewählt ist.

14. Anodenverbindung (1) nach irgendeinem der Ansprüche 1 bis 13, **dadurch gekennzeichnet, dass** der Verbindungsleiter (3, 4, 4', 5) mindestens ein Element (4) aus einer Legierung auf Nickelbasis enthält und dass das Verbindungsende (42) auf diesem Element (4) liegt.

15. Anodenverbindung (1) nach Anspruch 14, **dadurch gekennzeichnet, dass** die Legierung auf Nickelbasis eine Legierung UNS N06625 oder eine Legierung UNS N06025 ist.

16. Anodenverbindung (1) nach irgendeinem der Ansprüche 1 bis 15, **dadurch gekennzeichnet, dass** die Anode (2) ausgewählt ist unter den Anoden aus einem keramischen Werkstoff, den Anoden aus einem metallischen Werkstoff und den Anoden aus einem Cermet-Werkstoff.

17. Anodenverbindung (1) nach irgendeinem der Ansprüche 1 bis 16, **dadurch gekennzeichnet, dass** sie mindestens einen Heizwiderstand (9) im Hohlraum (21) der Anode (2) aufweist.

18. Verfahren zur Herstellung einer Anodenverbindung (1) nach irgendeinem der Ansprüche 1 bis 17, **dadurch gekennzeichnet, dass** es umfasst:
- die Bereitstellung mindestens einer taschenförmigen inerten Anode (2) der Länge L, die einen Hohlraum (21), ein offenes Ende (22) mit einer Öffnung (200), eine den Hohlraum (21) umgebende Wand (23), ein geschlossenes Ende (24) und mindestens ein mechanisches Verbindungsmittel (26, 27, 28, 29) aufweist;
- die Bereitstellung mindestens eines Verbindungsleiters (3, 4, 4', 5) mit einem Verbindungsende (42) und mindestens eines mechanischen Verbindungsmittels (44, 45, 46), das geeignet ist, mit dem bzw. den mechanischen Verbindungsmitteln (26, 27, 28, 29) der Anode (2) zusammenzuwirken, um eine mechanische Verbindung zwischen Leiter und Anode herzustellen;
- die Bereitstellung mindestens eines Lötwerkstoffs zur Herstellung einer Metallverbindung;
- die Positionierung des bzw. der Lötwerkstoffe an einer bestimmten Stelle in der Nähe mindestens einer der Flächen (20, 20', 20") des offenen Endes (22) der Anode (2) oder der Flächen (40, 40', 40") des Verbindungsendes (42) des Leiters (3, 4, 4', 5), die durch Löten verbunden werden sollen;
- die Verbindung des Leiters (3, 4, 4', 5) und der Anode (2), derart, dass die Flächen (20, 20', 20",40, 40', 40") zusammenkommen und eine lose Verbindung entsteht;
- eine Wärmebehandlung, die geeignet, aus dem bzw. den Lötwerkstoffen eine Lötverbindung (31) zwischen Leiter und Anode herzustellen.

19. Herstellungsverfahren nach Anspruch 18, **dadurch gekennzeichnet, dass** die Zusammensetzung des Lötwerkstoffs bzw. eines der Lötwerkstoffe bei der Wärmebehandlung modifiziert werden kann, um dessen Schmelztemperatur auf einen Wert zu erhöhen, der oberhalb der Höchsttemperatur liegt, der die Lötverbindung (31) während der Verwendung ausgesetzt wird.

20. Herstellungsverfahren nach Anspruch 19, **dadurch gekennzeichnet, dass** die Zusammensetzung des Lötwerkstoffs bzw. eines der Lötwerkstoffe durch Verdampfung mindestens eines Teils eines seiner Bestandteile modifiziert werden kann.

21. Herstellungsverfahren nach Anspruch 20, **dadurch gekennzeichnet, dass** der Bestandteil Zink oder Magnesium ist.

22. Herstellungsverfahren nach irgendeinem der Ansprüche 19 bis 21, **dadurch gekennzeichnet, dass** die Zusammensetzung des Lötwerkstoffs bzw. eines der Lötwerkstoffe durch chemische Reaktion mindestens eines Teils eines seiner Bestandteile mit einem der Bestandteile der Umgebungsatmosphäre modifiziert werden kann.

23. Herstellungsverfahren nach Anspruch 22, **dadurch gekennzeichnet, dass** der Bestandteil Aluminium, Zink, Magnesium oder Phosphor ist.

24. Herstellungsverfahren nach irgendeinem der Ansprüche 19 bis 23, **dadurch gekennzeichnet, dass** die Zusammensetzung des Lötwerkstoffs bzw. eines der Lötwerkstoffe durch Diffusionsaustausch, mit oder ohne Oxidation-Reduktionsreaktion, mindestens eines Elementes mit einer der Flächen (20, 20', 20",40, 40', 40") modifiziert werden kann.

25. Herstellungsverfahren nach Anspruch 24, **dadurch gekennzeichnet, dass** alle oder ein Teil der Flächen (20, 20', 20",40, 40', 40") mit einem Werkstoff überzogen sind, der ein Element wie Nickel enthält, das in den Lötwerkstoff eindiffundieren kann.

26. Herstellungsverfahren nach Anspruch 24 oder 25, **dadurch gekennzeichnet, dass** die Zusammensetzung mindestens ein Element enthält, das durch mindestens eine Oxidation-Reduktionsreaktion mit der inerten Anode (2) ausgetauscht werden kann.

27. Herstellungsverfahren nach Anspruch 26, **dadurch gekennzeichnet, dass** das Element unter Magnesium, Aluminium, Phosphor, Titan, Zirkonium, Hafnium und Zink ausgewählt wird.

28. Herstellungsverfahren nach irgendeinem der Ansprüche 19 bis 27, **dadurch gekennzeichnet, dass** der Lötwerkstoff ein Gemisch oder eine Legierung ist, enthaltend mindestens ein Element ausgewählt unter Kupfer, Silber, Mangan und Zink.

29. Herstellungsverfahren nach irgendeinem der Ansprüche 18 bis 28, **dadurch gekennzeichnet, dass** die Positionierung das Einbringen mindestens eines Teils des bzw. der Lötwerkstoffe zwischen mindestens eine Gesamt- oder Teilfläche (20, 20', 20") des offenen Endes (22) der Anode (2) und mindestens eine Gesamt- oder Teilfläche (40, 40', 40") des Verbindungsendes (42) des Leiters (3, 4, 4', 5) umfasst.

30. Herstellungsverfahren nach irgendeinem der Ansprüche 18 bis 29, **dadurch gekennzeichnet, dass** der Leiter (3, 4, 4', 5) mindestens einen Behälter (35) aufweist, dass die Positionierung das Einbringen mindestens eines Lötwerkstoffs in mindestens einen Behälter vor der Wärmebehandlung umfasst, dass die Verbindung des Leiters (3, 4, 4', 5) und der Anode (2) so erfolgt, dass zwischen Leiter und Anode ein Freiraum (32, 32') verbleibt, und dass der bzw. die Lötwerkstoffe zwischen mindestens eine Gesamt- oder Teilfläche (20, 20', 20") des offenen Endes (22) der Anode (2) und mindestens eine Gesamt- oder Teilfläche (40, 40', 40") des Verbindungsendes (42) des Leiters (3, 4, 4', 5) durch Fließen des Werkstoffs bei der Wärmebehandlung eingebracht werden.

31. Herstellungsverfahren nach irgendeinem der Ansprüche 18 bis 30, **dadurch gekennzeichnet, dass** die Flächen (20, 20', 20",40, 40', 40") ganz oder teilweise mit einem Werkstoff versehen werden, der mit dem bzw. den Lötwerkstoffen benetzt werden kann.

32. Herstellungsverfahren nach irgendeinem der Ansprüche 18 bis 31, **dadurch gekennzeichnet, dass** die Wärmebehandlung ganz oder zum Teil bei der Verwendung der Anodenverbindung (1) in einer Elektrolysezelle durchgeführt wird.

33. Herstellungsverfahren nach irgendeinem der Ansprüche 18 bis 32, **dadurch gekennzeichnet, dass** die Fläche bzw. die Flächen (20) in der Nähe der Öffnung (200) der Anode (2) geneigt sind, um zu verhindern, dass beim Löten und/oder bei der Verwendung der Anodenverbindung Lötwerkstoff in den Hohlraum (21) fließt.

34. Verwendung mindestens einer Anodenverbindung (1) nach irgendeinem der Ansprüche 1 bis 17 bzw. gewonnen durch das Herstellungsverfahren nach irgendeinem der Ansprüche 18 bis 33 für die Herstellung von Aluminium durch Schmelzflusselektrolyse.

35. Elektrolysezelle zur Herstellung von Aluminium durch Schmelzflusselektrolyse mit mindestens einer Anodenverbindung (1) nach irgendeinem der Ansprüche 1 bis 17 bzw. gewonnen durch das Herstellungsverfahren nach irgendeinem der Ansprüche 18 bis 33.
